# EUROPÄISCHE PATENTSCHRIFT

(11) **EP 1 449 280 B1**
(45) Veröffentlichungstag und Bekanntmachung des Hinweises auf die Patenterteilung: **26.10.2005**
(21) Anmeldenummer: 03735517.9
(22) Anmeldetag: 02.06.2003
(51) Int. Cl.: H01R 13/639

(54) **STECKVERBINDER MIT WÄHREND DES STECKVORGANGS VERRASTENDER SEKUNDÄRVERRIEGELUNG**
PLUG CONNECTOR HAVING A SECONDARY LOCKING SYSTEM THAT ENGAGES DURING PLUG INSERTION
CONNECTEUR A FICHES A SYSTEME DE VERROUILLAGE SECONDAIRE S'ENCLENCHANT LORS DU PROCESSUS D'ENFICHAGE

(30) Priorität: 04.06.2002 DE 10224757
(43) Veröffentlichungstag der Anmeldung: 25.08.2004
(73) Patentinhaber: FCI, 78000 Versailles (FR)
(72) Erfinder: GUNREBEN, Michael, 90559 Burgthann (DE); REGNIER, Vincent, 90461 Nürnberg (DE)
(74) Vertreter: Beetz & Partner
(86) Internationale Anmeldenummer: PCT/EP2003/005760
(87) Internationale Veröffentlichungsnummer: WO 2003/103102

(56) Entgegenhaltungen:
- EP-A- 1 130 692
- EP-A- 1 207 591

## Beschreibung

Die vorliegende Erfindung betrifft einen Steckverbinder nach dem Oberbegriff des Patentanspruchs 1. Ein gattungsgemäßer Steckverbinder ist aus der EP-A-1 207 591 bekannt.Solche Steckverbinder finden hauptsächlich Anwendung in Airbag-Zündsystemen.

An die Zuverlässigkeit solcher Steckverbinder und der mit ihnen hergestellten Steckverbindungen werden höchste Anforderungen gestellt. Dies einerseits hinsichtlich ihrer Zuverlässigkeit über einen langen Zeitraum und andererseits hinsichtlich des Vermeidens undefinierter Spannungszustände beim Herstellen der Steckverbindung am Zünder. Es muß zum Beispiel gewährleistet sein, dass der Bedienungsperson eindeutig klar ist, dass der Steckverbinder richtig in seiner Endposition im Gegenstecker sitzt, was herkömmlicherweise durch eine Verrastung gewährleistet wird und andererseits muß gewährleistet sein, dass diese Endstellung während der Betriebszeit und insbesondere bei Reparaturarbeiten am Kraftfahrzeug nicht unbeabsichtigt verlassen wird. Dies erreicht man durch eine Sekundärverriegelung, d.h. der Verriegelung von Rastarmen in ihrer verrasteten Stelle, so dass eine Steckverbindung nicht mehr unbeabsichtigt gelöst werden kann.

Bekannte Steckverbinder für Airbag-Zündsysteme, wie beispielsweise aus der DE 10025 295 A1 der Patentanmelderin bekannt, verwenden Sekundärverriegelungen, die erst dann aktiviert werden können, wenn der Steckverbinder bereits in den entsprechenden Gegenstecker eingesteckt ist. D.h., in der Montagestellung befindet sich die Sekundärverriegelung in einer Zwischenstellung verrastet, aus der er nach Herstellung der Steckverbindung mit dem Gegenstecker in seine Endstellung verbracht wird. Der Steckverbinder wird also mit einer Sekundärverriegelung in einer Zwischenstellung angeliefert, wobei es bei der Anlieferung oder bei der Handhabung des Steckverbinders passieren kann, dass die Sekundärverriegelung unbeabsichtigterweise sich bereits in ihrer Endstellung befindet, wenn die Steckverbindung hergestellt werden soll, wodurch letzteres jedoch verhindert wird. Die Sekundärverriegelung wieder zu lösen bedeutet zusätzlichen Zeitaufwand und macht eine gegebenenfalls automatisch erfolgende Montage unmöglich. Außerdem kann nach erfolgter Steckverbindung vergessen werden, auch die Sekundärverriegelung zu verrasten, so dass nicht mit Sicherheit ausgeschlossen werden kann, dass die Steckverbindung weiterhin lösbar ist.

Die EP-A-1 207 591 beschreibt einen Steckverbinder, insbesondere für Airbag-Zündsysteme, mit in Steckrichtung angeordneten Verriegelungszungen zum Verrasten des Steckverbinders in einem Gegenstecker und mit einer Sekundärverriegelung, die nach erfolgter (Primär-) Verriegelung einen Spalt zwischen den Verriegelungszungen und dem Steckverbindergehäuse auffüllt, um ein Lösen der Verriegelung zu verhindern. Die Sekundärverriegelung kann erst nach der Primärverriegelung stattfinden und erfordert daher einen zweiten Arbeitsgang, um den Einsteckprozess abzuschließen.

Der Erfindung liegt daher die Aufgabe zugrunde, einen gattungsgemäßen Steckverbinder dahingehend zu verbessern, dass eine Sekundärverriegelung nicht mehr separat nach erfolgter Verbindung mit einem Gegenstecker hergestellt werden muß, sondern bereits gleichzeitig beim Ineinanderstecken von Steckverbinder und Gegenstecker erfolgt.

Diese Aufgabe wird anspruchsgemäß gelöst.

In den Unteransprüchen sind bevorzugte Ausgestaltungen des erfindungsgemäßen Steckverbinders gekennzeichnet. Das Prinzip der vorliegenden Erfindung besteht darin, daß die radiale Verschwenkbewegung einer Verriegelungszunge beim Einrasten unter einer entsprechenden Schulter im Gegenstecker zur Steuerung der Bewegung von Sekundärverriegelungszungen verwendet wird, die während des Einsteckvorgangs vorgespannt werden, so daß ihnen beim Einrasten der Verriegelungszungen der Weg freigegeben wird, sich mit ihren freien Enden hinter die Verriegelungszungen zu bewegen, um damit ein Lösen der Verriegelungszungen unmöglich zu machen.

Im folgenden wird die Erfindung anhand der Beschreibung von Ausführungsbeispielen unter Bezugnahme auf die Zeichnung näher erläutert, darin zeigen:
- Figur 1: eine Ausführungsform des erfindungsgemäßen Steckverbinders in Seitenansicht;
- Figur 2: eine Explosionsdarstellung der wesentlichen Bestandteile des Steckverbinders nach Figur 1.
- Figur 3: den Bügel 9 mit daran angeformten Sekundärverriegelungszungen;
- Die Figuren 4a, 4b: den Einsteckvorgang des Steckverbinders nach Figur 1 in einen Gegenstecker, teilweise geschnitten;
- Figur 5: den Steckverbinderkörper mit Verriegelungszungen;
- Figur 6: den Steckverbinder nach Figur 1 im in den Gegenstecker verrasteten Zustand;
- Figur 7: das Lösen des Bügels 9 vom Steckverbinder; und
- Figur 8: das Lösen des Steckverbinders 1 aus dem Gegenstecker 3 nach Lösen des Bügels 9.

Figur 1 zeigt den erfindungsgemäßen Steckverbinder 1 mit einem Gehäuse, das im wesentlichen aus dem Steckverbinderkörper 6, dem Deckel 8 und dem Bügel 9 besteht. Der Steckerteil erstreckt sich im rechten Winkel von dem flachbauenden Gehäuse. Der Steckteil weist Verriegelungszungen 2 zum Verriegeln des Steckverbinders 1 in einem Gegenstecker 3 auf. Vom Bügel 9, der am Steckverbinderkörper 6 durch Verrasten befestigt ist, ragen zu beiden Seiten der Verriegelungszunge 2 Sekundärverriegelungszungen 4a, 4b in Steckrichtung auf.

Figur 2 zeigt die wesentlichen Bestandteile des erfindungsgemäßen Steckverbinders in Explosionsdarstellung. Von unten nach oben besteht der Steckverbinder aus dem Steckverbinderkörper 6, an dessen Steckerteil die Verriegelungszungen 2 eingeformt sind. In den Steckerkörper 6 sind die Kabel 11 eingeleitet, die durch einen Ferritkern 10 geführt sind und mit Steckverbinderbuchsen 12 vercrimpt sind. Der Steckverbinder wird abgeschlossen durch den Deckel 8, auf den oberhalb des Steckerteils der Bügel 9 aufgesteckt wird. Die Befestigung aller Gehäuseteile miteinander erfolgt jeweils über Verrastung.

Figur 3 zeigt den Bügel 9 in perspektivischer Ansicht. Neben hier nicht näheren Verrastungszungen zum Verrasten des Bügels am Steckverbinderkörper 6 erkennt man 2 Paare von Sekundärverriegelungszungen 4a, 4b, an deren voneinander abgewandten Seiten Keile 4e, 4f angeformt sind. Man erkennt ferner, daß das Profil der Sekundärverriegelungszungen 4a, 4b sich in freien Enden 4c, 4d verjüngt.

Die Figur 4a und 4b zeigen den Steckvorgang des Steckverbinders 1 in den Gegenstecker 3. Von dem Gegenstecker 3 ist nur ein Inlet gezeigt, das im Bereich der Verriegelungszunge 2 aufgeschnitten ist, um den Steckerteil des Steckverbinders 1 zu zeigen. Figur 4a zeigt den Steckverbinder 1 soweit in den Gegenstecker 3 eingesteckt, daß die Keile 4e, 4f auf dem oberen Rand des Einführungsschlitzes 7 im Gegenstecker 3 aufliegen. In dieser Stellung stößt gleichzeitig die Rastnase 2c auf eine in dieser Abbildung nicht gezeigte Rastschulter am Gegenstecker 3, so daß bei dem in Figur 4b gezeigten weiteren Hereindrücken des Steckverbinders 1 in den Gegenstecker 3 sich die Verriegelungszunge 2 beim Überwinden der Schulter in Richtung Steckachse verbiegt.

Dieses Verbiegen der Verriegelungszunge 2 führt dazu, daß der Vorsprung 2D (siehe Figur 5) in Richtung Steckachse bewegt wird und somit den freien Enden 4c, 4d der Sekundärverriegelungszungen 4a, 4b eine Anlagefläche bietet. Beim weiteren Hereindrücken des Steckverbinders 1 verbiegen sich die mittleren Bereiche der Sekundäreverriegelungszungen 4a, 4b auf Grund des Kontaktes der Keile 4e, 4f mit den Schmalseiten des Einführungsschlitzes 7 soweit, daß diese mittleren Bereiche sich in den Raum 5 zwischen der Verriegelungszunge 2 und dem Steckverbinderkörper 6 hineinbiegen.

Im verrasteten Zustand, d.h. der Steckverbinder 1 ist vollständig in den Gegenstecker 3 eingesteckt, springt die Verriegelungszunge 2 wieder in ihre Ausgangsstellung zurück, nachdem sie die (nicht gezeigte) Rastschulter in Gegenstecker 3 überwunden hat. Gleichzeitig gibt sie den Raum 5 im Bereich der freien Enden 4c, 4d der Sekundärverriegelungszungen 4a, 4b wieder frei, bietet somit keine Anlagenflächen mehr, so daß diese auf Grund der elastischen Verbiegung der Sekundärverrieglungszungen 4a, 4b hinter die Verriegelungszunge 2 in den Raum 5 springen, wie dies in Figur 4b gezeigt ist. Damit ist die Sekundärverriegelung hergestellt, weil die Verriegelungszunge 2 sich nicht mehr aus ihrer verrasteten Stellung in Richtung auf die Steckachse bewegen kann.

Figur 5 zeigt den Steckverbinderkörper 6 alleine, wobei man den Raum 5 zwischen dem Steckverbinderkörper 6 und der Verriegelungszunge 2 deutlich erkennt. Man erkennt ferner die Ausgestaltung der Rastnase 2c an der Verriegelungszunge 2 und auf der gegenüberliegenden Seite den Vorsprung 2d, dessen Breite d, die ebenfalls gezeigt ist, entspricht dem Betrag, um den sich in diesem Bereich das Profil der in Figur 3 gezeigten Sekundärverrieglungszungen zu deren freien Enden 4c, 4d hin verjüngt.

Figur 6 zeigt noch einmal eine teilweise aufgeschnittene Ansicht des Steckverbinders 1 nach Verrastung im Gegenstecker 3. Man erkennt wiederum deutlich, daß die freien Enden 4c, 4d der Sekundärverriegelungszungen 4 ein Zurückschwingen der Verriegelungszunge 2 in den freien Raum 5 blockieren.

Figur 7 zeigt 2 alternative Möglichkeiten, wie man den Bügel 9 vom Steckverbinder 1 lösen kann. Dies geschieht entweder, wie man links erkennt, durch ein Untergreifen der seitlichen Ränder des Bügels 9 mit den Fingernägeln bzw. Fingern oder mit Hilfe eines Werkzeugs, beispielsweise eines flachen Schraubenziehers 13 oder dergleichen, den man in eine dafür vorgesehene Vertiefung steckt, mit der die Spitze des Schraubenziehers unter den Deckel des Bügels 9 geführt wird. Dann hebelt man den Bügel 9 hoch, wie dies in Figur 8 gezeigt ist, soweit, daß die Sekundärverriegelungszungen soweit angehoben sind, daß sie ein Verschwenken der freien Enden 2c der Verriegelungszungen 2 zur Steckachse hin nicht mehr blockieren. In dieser Stellung kann, wie in Figur 8 rechts gezeigt ist, der Steckverbinder 1 aus dem Gegenstecker 3 entfernt werden.

Die vorstehende Beschreibung eines Ausführungsbeispiels der vorliegenden Erfindung ist nicht einschränkend zu verstehen, sondern dient lediglich zur Illustration der in den Ansprüchen definierten Erfindung.

## Patentansprüche

1. Steckverbinder, insbesondere für Airbag-Zündsysteme, mit in Steckrichtung angeordneten Verriegelungszungen (2) zum Verrasten des Steckverbinders (1) in einem Gegenstecker (3) und mit einer Sekundärverriegelung (4),
**dadurch gekennzeichnet, dass**
die Sekundärverriegelung (4) Sekundärverriegelungszungen (4a, 4b) aufweist, deren freie Enden (4c, 4d) solange, wie die Verriegelungszungen (2) während des Verrastvorganges zur Steckachse hin gebogen sind, an deren Seitenflanken (2a, 2b) elastisch anpressen, und die, sobald die Verriegelungszungen (2) im Gegenstecker (3) eingerastet sind, mit ihren freien Enden (4c, 4d) in den Raum zwischen dem Steckverbinderkörper (6) und den Verriegelungszungen (2) springen und die Vernegelungszungen (2) in verrasteter Stellung verriegeln.

2. Steckverbinder nach Anspruch 1,
**dadurch gekennzeichnet, dass**
die Verriegelungszungen (2) an ihren freien Enden eine Rastnase (2c) zur Verriegelung im Gegenstecker (3) auf der von der Steckachse radial außen liegenden Seite und auf der gegenüberliegenden Seite einen Vorsprung (2d) aufweisen, auf dem die freien Enden (4c, 4d) der Sekundärverriegelungszungen (4a, 4b) während des Verrastvorganges anpressen.

3. Steckverbinder nach Anspruch 2,
**dadurch gekennzeichnet, dass**
die Keile (4e, 4f) sich beim Einführen des Steckverbinders (1) in den Gegenstecker (3) an den Schmalseiten von Einführungsschlitzen (7) für die Verriegelungszungen (2) und die Sekundärverriegelungszungen (4) abstützen und dabei die Sekundärvorriegelungszungen (4a, 4b) in deren mittleren Bereich, in den Zwischenraum (5) zwischen den Verriegelungszungen (2) und dem Steckverbinderkörper (6) elastisch hineinbiegen und die freien Enden (4c, 4d) der Sekundärverriegelungszungen (4a, 4b) gegen die Vorsprünge (2d) anpressen.

4. Steckverbinder nach Anspruch 3,
**dadurch gekennzeichnet, dass**
die Einführungsschlitze (7) so dimensioniert sind, dass nach dem Einrasten der Verriegelungszungen (2) im Gegenstecker (3) die freien Enden der Sekundärverriegelungszungen (4c, 4d) durch Anlage der Keile (4e, 4f) an den Schmalseiten der Einführungsschlitze (7) in ihrer Verriegelungsstellung arretiert sind.

5. Steckverbinder nach einem der vorstehenden Ansprüche,
**dadurch gekennzeichnet, dass**
die Sekundärverriegelungszungen (4a, 4b) sich in ihrer radialen Breite zum freien Ende (4c, 4d) hin um die Breite d des Vorsprungs (2d) am freien Ende der Verriegelungszungen (2) verjüngen.

6. Steckverbinder nach einem der vorstehenden Ansprüche,
**dadurch gekennzeichnet, dass**
die Sekundärverriegelungszungen (4a, 4b) an einem auf dem Gehäuse (6, 8) des Steckverbinders (1) lösbar verrastetem Bügel (9) angeformt sind.

7. Steckverbinder nach einem der Ansprüche 3-6,
**dadurch gekennzeichnet, dass**
die Keile (4e, 4f) auf den Schmalseiten der Einführungsschlitze (7) zur Anlage kommen, wenn die Rastnase (2c) der Verriegelungszunge (2) auf einer entsprechenden Verrastschulter des Gegensteckers (3) anliegt.

## Claims

1. Connector, particularly for airbag ignition systems, comprising latching tongues (2) disposed in the plug-in direction for locking the connector (1) in a mating connector (3), and comprising a secondary latching device (4),
**characterized in that**
the secondary latching device (4) comprises secondary latching tongues (4a, 4b), the free ends (4c, 4d) of which resiliently press against the side flanks (2a, 2b) of the latching tongues (2) as long as the latter are bent towards the plug-in axis during the locking operation, and which, as soon as the latching tongues (2) are locked in the mating connector (3), bounce with their free ends (4c, 4d) into the space between the connector body (6) and the latching tongues (2) and latch the latching tongues (2) in the locked position.

2. Connector according to claim 1,
**characterized in that**,
at their free ends, the latching tongues (2) comprise a locking nose (2c) for latching in the mating connector (3) on the side facing radially outwards with respect to the plug-in axis and comprise on the opposite side a projection (2d) on which the free ends (4c, 4d) of the secondary latching tongues (4a, 4b) press during the locking operation.

3. Connector according to claim 2,
**characterized in that**,
during the insertion of the connector (1) into the mating connector (3), the wedges (4e, 4f) rest on the narrow edges of insertions slots (7) for the latching tongues (2) and the secondary latching tongues (4a, 4b), thus elastically bending the secondary latching tongues (4a, 4b) in their central portion into the interspace (5) between the latching tongues (2) and the connector body (6) and pressing the free ends (4c, 4d) of the secondary latching tongues (4a, 4b) against the projections (2d).

4. Connector according to claim 3,
**characterized in that**
the insertion slots (7) are dimensioned such that, after the locking of the latching tongues (2) in the mating connector (3), the free ends of the secondary latching tongues (4c, 4d) are immobilized in their locking position by application of the wedges (4e, 4f) against the narrow edges of the insertion slots (7).

5. Connector according to anyone of the preceding claims,
**characterized in that**
the radial width of the secondary latching tongues (4a, 4b) tapers towards the free end (4c, 4d) by the width d of the projection (2d) at the free end of the latching tongues (2).

6. Connector according to anyone of the preceding claims,
**characterized in that**
the secondary latching tongues (4a, 4b) are molded onto a clip (9) detachably locked onto the housing (6, 8) of the connector (1).

7. Connector according to anyone of claims 3 to 6,
**characterized in that**
the wedges (4e, 4f) come to rest on the narrow edges of the insertion slots (7) when the locking nose (2c) of the latching tongue (2) is applied against a corresponding locking shoulder of the matching connector (3).

## Revendications

1. Connecteur à fiches, en particulier pour des systèmes d'allumage d'airbag, avec des lames de verrouillage (2) disposées dans le sens d'introduction pour enclencher le connecteur à fiches (1) dans un contre-connecteur (3), et avec un système de verrouillage secondaire (4), **caractérisé en ce que** le système de verrouillage secondaire (4) comporte des lames de verrouillage secondaire (4a, 4b) dont les extrémités libres (4c, 4d), tant que les lames de verrouillage (2) sont courbées en direction de l'axe à fiche durant le processus d'enclenchement, pressent de manière élastique contre les flancs latéraux (2a, 2b) de ces dernières, et lames de verrouillage secondaire qui, dès que les lames de verrouillage (2) sont enclenchées dans le contre-connecteur (3), s'enclenchent avec leurs extrémités libres (4c, 4d) dans l'espace situé entre le corps du connecteur à fiches (6) et les lames de verrouillage (2), et verrouillent les lames de verrouillage (2) en position enclenchée.

2. Connecteur à fiches selon la revendication 1, **caractérisé en ce que** les lames de verrouillage (2) comportent à leurs extrémités libres un nez d'encliquetage (2c) en vue du verrouillage dans le contre-connecteur (3) sur le côté situé à l'extérieur radialement de l'axe à fiche, et une saillie (2d) sur le côté opposé, contre laquelle pressent les extrémités libres (4c, 4d) des lames de verrouillage secondaire (4a, 4b) pendant le processus d'enclenchement.

3. Connecteur à fiches selon la revendication 2, **caractérisé en ce que** les clavettes (4e, 4f), lors de l'insertion du connecteur à fiches (1) dans le contre-connecteur (3), s'appuient sur les petits côtés des fentes d'introduction (7) destinées aux lames de verrouillage (2) et aux lames de verrouillage secondaire (4) en faisant entrer les lames de verrouillage secondaire (4a, 4b) en les courbant élastiquement dans leur zone médiane, dans l'espace intermédiaire (5) situé entre les lames de verrouillage (2) et le corps du connecteur à fiches (6), et les extrémités libres (4c, 4d) des lames de verrouillage secondaire (4a, 4b) pressent contre les saillies (2d).

4. Connecteur à fiches selon la revendication 3, **caractérisé en ce que** les fentes d'introduction (7) sont dimensionnées de telle sorte qu'après enclenchement des lames de verrouillage (2) dans le contre-connecteur (3) les extrémités libres des lames de verrouillage secondaire (4c, 4d) sont arrêtées par appui des clavettes (4e, 4f) contre les petits côtés des fentes d'introduction (7) dans leur position de verrouillage.

5. Connecteur à fiches selon l'une des revendications précédentes, **caractérisé en ce que** les lames de verrouillage secondaire (4a, 4b) s'effilent dans leur largeur radiale en direction des extrémités libres (4c, 4d) de la largeur d de la saillie (2d) au niveau de l'extrémité libre des lames de verrouillage (2).

6. Connecteur à fiches selon l'une des revendications précédentes, **caractérisé en ce que** les lames de verrouillage secondaire (4a, 4b) sont adaptées du point de vue de la forme à un étrier (9) enclenché de manière amovible sur le boîtier (6, 8) du connecteur à fiches (1).

7. Connecteur à fiches selon l'une des revendications 3 à 6, **caractérisé en ce que** les clavettes (4e, 4f) viennent s'appuyer sur les petits côtés des fentes d'introduction (7) lorsque le nez d'encliquetage (2c) de la lame de verrouillage (2) repose sur un épaulement correspondant d'enclenchement du contre-connecteur (3).
